# FASCICULE DE BREVET EUROPEEN

(11) **EP 1 469 755 B1**
(45) Date de publication et mention de la délivrance du brevet: **04.10.2006**
(21) Numéro de dépôt: 03734738.2
(22) Date de dépôt: 27.01.2003
(51) Int. Cl.: A45B 25/00, A45B 25/22, A45B 23/00

(54) **PARASOL A FERMETURE AUTOMATIQUE**
SICH AUTOMATISCH SCHLIESSENDER SCHATTENSPENDER
AUTOMATICALLY CLOSING SUNSHADE

(30) Priorité: 30.01.2002 FR 0201091; 04.07.2002 FR 0208353
(43) Date de publication de la demande: 27.10.2004
(73) Titulaire: Amalric, Bernard, 31240 l'Union (FR); Taillefer, Jean-Paul, 81370 Saint Sulpice (FR); Migrenne, Christian, 31000 Toulouse (FR)
(72) Inventeur: Amalric, Bernard, 31240 l'Union (FR); Taillefer, Jean-Paul, 81370 Saint Sulpice (FR); Migrenne, Christian, 31000 Toulouse (FR)
(74) Mandataire: Jeannet, Olivier
(86) Numéro de dépôt international: PCT/FR2003/000244
(87) Numéro de publication internationale: WO 2003/063636

(56) Documents cités:
- DE-U- 29 901 828
- FR-A- 2 797 752

## Description

La présente invention concerne un parasol à fermeture automatique, cette fermeture intervenant lorsque le parasol est renversé par le vent.

Un tel parasol est connu du document FR 2797 752

II est connu de réaliser un parasol comprenant un mécanisme de fermeture automatique tel que montré sur la figure 1 annexée, ce mécanisme et le parasol étant vus, sur cette figure, en coupe selon l'axe du parasol.

Le parasol P représenté comprend, de manière classique, un mât tubulaire 100, un noyau supérieur 110 sur lequel sont montées pivotantes des baleines 120 portant une corolle 200, des contre-baleines 130 de déploiement des baleines 120 et un coulisseau 140 coulissant le long du mât 100, sur lequel sont montées pivotantes les contre-baleines 130. Le coulisseau 140 comprend une fenêtre 141 dans laquelle vient faire saillie un bossage latéral 151 d'un ressort 150 en U situé à l'intérieur du mât 100, ce bossage 151 assurant le blocage du coulisseau 140 en position haute et donc le maintien en position déployée de la corolle 200.

Le mécanisme 300 de fermeture automatique comprend un tube axial 310, qui traverse le noyau 110 avec possibilité de coulissement. Ce tube 310 est ainsi disposé partiellement à l'intérieur du mât 100 et est engagé sur la branche allongée du ressort 150 qui forme le bossage 151.

En cas de renversement du parasol P, la partie du tube 310 faisant saillie au-dessus de la corolle 200 vient en contact avec le sol, ce qui provoque un coulissement de ce tube 310 et donc le déplacement du bossage 151 en direction de l'axe du mât, jusqu'à extraire ce bossage hors de la fenêtre 141 et libérer ainsi le coulissement du coulisseau 140.

Ce dispositif a pour inconvénient pratique important d'obliger l'utilisateur à remettre le tube coulissant 310 en position haute lorsque ce tube a été enfoncé, pour pouvoir reverrouiller le parasol P en position d'ouverture. De plus, à la moindre poussée, le parasol P est susceptible de se refermer, ce qui oblige à s'assurer que le dispositif de fermeture est bien armé avant que soit réalisé le mouvement d'ouverture du parasol. De même, les vibrations ou les à-coups auxquels peut être soumis le parasol risquent de déclencher la descente du tube 310 entraîné par son poids, déclenchant ainsi une fermeture imprévue du parasol P.

Un autre inconvénient réside dans le fait que le mécanisme connu n'est adaptable qu'au type de parasol décrit ci-dessus, ce qui est une limitation pénalisante pour le fabricant. D'autres types de parasols existent en effet, notamment à verrouillage du coulisseau par un bouton-poussoir transversal, et à articulation permettant l'inclinaison de la corolle. Il n'est en outre pas possible de réaliser le mécanisme de verrouillage sous forme d'un kit adaptable relativement facilement sur une structure de parasol existant.

La présente invention vise à remédier à l'ensemble de ces inconvénients.

Un objectif de l'invention est donc de fournir un parasol à mécanisme de fermeture automatique en cas de renversement du parasol, permettant de faciliter la réouverture du parasol après déclenchement du mécanisme ayant conduit à la fermeture du parasol, et augmentant la fiabilité de fonctionnement de ce mécanisme.

Un autre objectif de l'invention est de fournir un parasol à mécanisme de fermeture automatique pouvant être adapté à de nombreux types de parasol, notamment à des parasols à verrouillage du coulisseau par bouton-poussoir, et/ou à articulation permettant l'inclinaison de la corolle, avec des modifications limitées des pièces que comprennent les parasols existants.

Un objectif supplémentaire de l'invention est de fournir un mécanisme de fermeture automatique pour parasol pouvant être réalisé sous la forme d'un kit adaptable relativement facilement sur une structure de parasol existant.

Le parasol concerné comprend, de manière connue en soi, un mât tubulaire, un noyau supérieur sur lequel sont montées pivotantes des baleines portant une corolle, des contre-baleines de déploiement des baleines, un coulisseau coulissant le long du mât, sur lequel sont montées pivotantes les contre-baleines, des moyens libérables de blocage du coulisseau en position haute, et un mécanisme de fermeture automatique du parasol en cas de renversement de ce parasol, ce mécanisme comprenant un organe allongé qui traverse le noyau avec possibilité de coulissement et dont une partie fait saillie au-dessus de la corolle, cette partie étant propre à rencontrer le sol en cas de renversement du parasol et à provoquer ainsi un coulissement dudit organe allongé, lequel réalise la libération desdits moyens libérables de blocage.

Selon l'invention, ledit mécanisme comprend un moyen élastique de rappel agissant sur ledit organe allongé de manière à maintenir normalement cet organe allongé dans la position de coulissement dans laquelle l'organe allongé n'agît pas sur lesdits moyens libérables de blocage.

Le mécanisme de fermeture a ainsi un armement rendu automatique, de sorte que le parasol selon l'invention ne nécessite pas d'autre manipulation que celle nécessaire à son ouverture. De plus, ce mécanisme de fermeture évite les déverrouillages intempestifs du coulisseau résultant des vibrations ou des à-coups auxquels peut être soumis le parasol, tout en autorisant le coulissement de l'organe allongé en cas de renversement du parasol.

De préférence, l'organe allongé et ledit moyen élastique sont assemblables l'un à l'autre et peuvent ainsi former un kit adaptable sur le parasol. Selon une forme de réalisation de l'invention dans ce cas, l'organe allongé comprend un épaulement entre une partie de plus forte section et une partie de plus faible section, et ledit moyen élastique est un ressort hélicoïdal engagé et retenu sur cette partie de plus faible section jusqu'à porter par l'une de ses extrémités contre ledit épaulement, l'autre extrémité de ce ressort venant porter contre une surface d'appui que comprend le mât du parasol.

Cette surface d'appui peut en particulier être la zone par laquelle une partie supérieure de mât est reliée à une articulation ou à une rotule permettant l'inclinaison de cette partie supérieure de mât, et donc l'inclinaison de !a corolle reliée à cette partie supérieure de mât.

L'extrémité du ressort venant contre ledit épaulement de l'organe allongé peut être collée ou engagée à frottements doux sur ladite partie de plus faible section.

L'organe allongé et ce ressort forment ainsi un ensemble pouvant être mis en place en une opération unique de montage dans une partie supérieure de mât.

Lorsque le parasol comprend un coulisseau équipé d'un bouton-poussoir coulissant transversalement à la direction de déplacement du coulisseau et se verrouillant derrière une collerette que comporte une pièce solidaire du mât, le mécanisme de fermeture automatique selon l'invention peut comporter une pièce formant came liée longitudinalement à l'organe allongé, venant agir sur ce bouton-poussoir de manière à déplacer celui-ci dans une position de déverrouillage par rapport à ladite collerette ; le moyen élastique précité peut alors être constitué par un ressort hélicoïdal interposé entre une surface d'appui solidaire de la pièce comportant ladite collerette et ladite pièce formant came.

Le mécanisme de fermeture automatique ainsi constitué peut également être réalisé sous la forme d'un kit adaptable à une structure de parasol existant.

Lorsque le parasol comprend une articulation ou rotule permettant l'inclinaison d'une partie supérieure de mât, et donc l'inclinaison de la corolle reliée à cette partie supérieure de mât, et que cette articulation ou rotule est située entre ledit noyau et lesdits moyens libérables de blocage, l'organe allongé comprend une partie supérieure reliée à une partie filiforme flexible mais non étirable ni contractable longitudinalement, ces parties supérieure et filiforme étant dimensionnées de telle sorte que la partie filiforme traverse ladite articulation ou rotule lorsque l'organe allongé est mis en place sur le parasol.

Cette partie filiforme permet ainsi à l'organe allongé de suivre le mouvement de l'articulation ou rotule.

Cette partie filiforme peut notamment être réalisée sous forme d'un tronçon de corde à piano.

Lorsque le parasol comprend une pièce formant came telle que précitée, cette pièce formant came peut présenter une structure déformable élastiquement entre un état de contraction, qu'elle adopte pour son introduction au travers du mât du parasol, et un état d'expansion, qu'elle adopte lorsqu'elle est mise en place dans ladite pièce formant ladite collerette de verrouillage.

L'organe allongé, le moyen élastique et cette pièce formant came peuvent alors être reliés en un même ensemble et être mis en place sur le parasol simultanément, et former ainsi un kit tel que précité.

Alternativement, l'organe allongé et la pièce formant came peuvent comprendre des moyens d'assemblage complémentaires, ces moyens d'assemblage venant en prise l'un avec l'autre lorsque l'organe allongé est mis en place dans le mât du parasol et que ladite pièce formant came est mise en place dans ladite pièce formant la collerette de verrouillage du coulisseau.

Le parasol selon l'invention peut comprendre en outre un cordon relié à l'organe allongé ou à ladite pièce formant came, ce cordon étant destiné à être relié à un objet fixe ou relativement pesant, par exemple un sac de l'utilisateur ou un organe d'ancrage au sol, et permettant, en cas de renversement du parasol, d'actionner l'organe allongé ou ladite pièce formant came pour réaliser la fermeture automatique du parasol.

Lorsque ledit cordon est relié à l'organe allongé, cet organe allongé peut comprendre un oeillet mobile radialement de raccordement du cordon, cette mobilité radiale permettant à l'oeillet, au moment de l'introduction de l'organe allongé dans le mât, de ne pas faire obstacle à cette introduction, et, une fois l'organe allongé mis en place dans le mât, de faire saillie au travers d'une fenêtre aménagée dans ce mât.

L'invention sera bien comprise, et d'autres caractéristiques et avantages de celle-ci apparaîtront, en référence au dessin schématique annexé, représentant, à titre d'exemples non limitatifs, plusieurs formes de réalisation possibles du parasol qu'elle concerne.
La figure 2 est une vue de côté de la partie supérieure d'un parasol selon une première forme de réalisation, en coupe passant par l'axe du mât que comprend ce parasol, en position d'ouverture du parasol ;
la figure 3 est une vue similaire à la figure 2 alors qu'un mécanisme automatique de fermeture que comprend le parasol est activé et permet la fermeture de ce parasol ;
la figure 4 est une vue de côté de la partie supérieure d'un parasol selon une deuxième forme de réalisation, également en coupe passant par l'axe du mât que comprend ce parasol ;
la figure 5 est une vue à échelle agrandie d'une partie de ce parasol, la corolle et la partie supérieure du mât du parasol ayant été inclinés grâce à une rotule que comprend ce parasol ;
la figure 6 est une vue similaire à la figure 5 d'une variante de réalisation ;
la figure 7 est une vue de différents éléments que comprend un parasol selon une troisième forme de réalisation, en coupe passant par l'axe de ces éléments ;
la figure 8 est une vue en coupe axiale de la partie supérieure du parasol au cours de la mise en place des éléments montrés en figure 7 ;
la figure 9 est une vue similaire à la figure 8, une fois cette mise en place réalisée ;
la figure 10 est une vue de différents éléments que comprend un parasol selon une quatrième forme de réalisation, en coupe passant par l'axe de ces éléments ;
la figure 11 est une vue en coupe axiale de la partie supérieure du parasol au cours de la mise en place des éléments montrés en figure 10 ;
la figure 12 est une vue similaire à la figure 11, une fois cette mise en place réalisée, et
la figure 13 est une vue partielle du parasol et de desdits éléments, en coupe selon la ligne XIII-XIII de la figure 12.

Par simplification, les parties ou éléments d'une forme de réalisation qui se retrouvent de manière identique ou similaire dans une autre forme de réalisation seront identifiés par les mêmes références numériques et ne seront pas à nouveau décrits.

La figure 2 représente un parasol 1 comprenant un mât tubulaire 2, un noyau supérieur 3 sur lequel sont montées pivotantes des baleines 4 portant une corolle 5 (figurée en pointillés), des contre-baleines 6 de déploiement des baleines 4 et un coulisseau 7 coulissant le long du mât 2, sur lequel sont montées pivotantes les contre-baleines 6. Le coulisseau 7 comprend une fenêtre 8 dans laquelle vient faire saillie un bossage latéral 10 d'un ressort 11 en U situé à l'intérieur du mât 2, ce bossage 10 assurant le blocage du coulisseau 7 en position haute et donc le maintien de la corolle 5 en position déployée.

Le parasol 1 comprend un mécanisme 15 de fermeture automatique, incluant un tube axial 16, qui traverse le noyau 3 avec possibilité de coulissement, une prolongation de la branche 11a du ressort 11 qui forme le bossage 10, engagée dans le tube 16, une boule 17 fixée à l'extrémité du tube 16 faisant saillie au-dessus de la corolle 5, et un ressort 20 prenant appui contre le noyau 3 d'une part, par une extrémité 20a ; et contre la boule 17 d'autre part, ce ressort 20 tendant à écarter constamment cette boule 16 de ce noyau 3.

En cas de renversement du parasol 1, la partie du tube 16 faisant saillie au-dessus de la corolle 5 vient en contact avec le sol, ce qui provoque un coulissement de ce tube 16 en direction du bossage 10, à l'encontre de la force de rappel exercée par le ressort 20. Ce coulissement a pour effet de déplacer le bossage 10 en direction de l'axe du mât 2, jusqu'à extraire ce bossage 10 hors de la fenêtre 8 et libérer ainsi le coulissement du coulisseau 7.

Lorsque la pression sur le tube 16 cesse, le ressort 20 ramène ce tube dans sa position d'origine. Le mécanisme 15 a ainsi un armement rendu automatique, de sorte que le parasol 1 ne nécessite pas d'autre manipulation que celle nécessaire à son ouverture. De plus, ce mécanisme 15 évite les déverrouillages intempestifs du coulisseau 7 résultant des vibrations ou des à-coups auxquels peut être soumis le parasol 1.

Le parasol 1 selon les figures 4 et 5 comprend un mât 2, un noyau 3, des baleines 4, une corolle 5, des contre-baleines 6, un coulisseau 7, un tube coulissant 16 permettant la libération des moyens de verrouillage du coulisseau 7 par rapport au mât 2 dans la position d'ouverture du parasol 1, et un ressort 20.

Le parasol 1 représenté comprend une partie de mât supérieure 2a, munie d'une sphère 25 à son extrémité inférieure, et une partie de mât inférieure 2b, comportant une pièce tubulaire 26 emmanchée dans son extrémité supérieure. Cette pièce tubulaire 26 forme un logement sphérique 27 de réception de la sphère 25 avec possibilité de débattement multidirectionnel.

La partie de mât 2a comprend le noyau 3 et le tube 16, celui-ci étant équipé d'un embout terminal 17, et la partie de mât inférieure 2b reçoit le coulisseau 7.

Comme le montrent ces figures 4 et 5, la pièce 26 forme une collerette tronconique 30 définissant un épaulement supérieur, et le coulisseau 7 délimite une chambre, orientée transversalement et débouchant sur l'extérieur, dans laquelle est placé un bouton-poussoir 31. Ce bouton-poussoir 31 délimite une ouverture pouvant recevoir ladite collerette 30, et comprend une partie d'appui 32 et une partie de verrouillage 33 opposée à cette partie d'appui 32, cette partie de verrouillage 33 pouvant venir en appui contre la collerette 30. Le bouton-poussoir 31 est coulissant dans ladite chambre, entre la position de verrouillage représentée, dans laquelle la partie de verrouillage 33 est en appui contre l'épaulement formé par la collerette 30, verrouillant ainsi le coulisseau 7 par rapport à la pièce 26, et une position de déverrouillage, dans laquelle le bouton-poussoir 31 est déplacé vers la gauche de la figure 4 par rapport à la position représentée, ladite partie de verrouillage 33 étant, dans cette position, effacée au-delà de la collerette 30 et libérant ainsi le coulisseau 7. Un ressort (non représenté) maintient normalement le bouton-poussoir 31 dans la position représentée de verrouillage, et une pression sur la partie d'appui 32 permet de réaliser le coulissement de ce bouton-poussoir 31, à l'encontre de la force de ce ressort.

La partie de verrouillage 33 comprend une face supérieure inclinée, venant porter contre la face latérale inclinée de la collerette 30 lorsque le coulisseau 7 approche de sa position de verrouillage, ces faces agissant comme des rampes qui réalisent le coulissement du bouton-poussoir 31 afin de permettre l'effacement automatique de la partie de verrouillage 33 en vue du passage de cette partie de verrouillage au-dessus de la collerette 30.

Ainsi que cela est représenté, le tube 16 comprend une partie supérieure 16a de plus forte section et une partie inférieure 16b de plus faible section, délimitant entre elles un épaulement. Le ressort 20 est engagé à frottements doux sur cette partie 16b de plus faible section jusqu'à porter par l'une de ses extrémités contre ledit épaulement, l'autre extrémité de ce ressort 20 venant porter contre un rebord interne 34 de la partie de mât 2a, formé au niveau de la zone de raccordement de la sphère 25 à cette partie de mât 2a.

Le tube 16 est en outre relié à une pièce formant came 35 par l'intermédiaire d'un tronçon de corde à piano 36, cette pièce formant came 35 étant logée dans la pièce 26 et ledit tronçon de corde à piano 36 s'étendant au travers de la sphère 25 et dans la pièce 26.

La pièce formant came 35 est dimensionnée de manière à pouvoir coulisser dans la pièce 26, une bague de guidage 37 étant prévue à cet effet. Cette pièce 35 comprend un bossage latéral 38 à face inclinée, faisant saillie radialement sur l'extérieur de la pièce 26, au travers d'une fenêtre que comprend cette dernière. Ce bossage 38 porte contre la partie de verrouillage 33 et, lorsque la pièce 35 est déplacée vers le bas par rapport à la pièce 26, forme une came de déplacement de la partie de verrouillage 33 dans sa position précitée de déverrouillage.

Le ressort 20 maintient toutefois normalement le tube 16, et donc la pièce 35, dans la position représentée sur les figures 4 et 5, dans laquelle le bossage 38 ne fait pas obstacle à la venue de la partie de verrouillage 33 en position de verrouillage.

Le tronçon de corde à piano 36 est flexible mais n'est pas étirable ni comprimable longitudinalement, de sorte qu'il permet, comme le montre la figure 5, de suivre l'inclinaison de la partie de mât 2a tout en transmettant le mouvement de coulissement du tube 16 à la pièce 35 en cas de renversement du parasol 1. La sphère 25 présente une cavité 39, de forme conique ou en croix au niveau de sa zone d'extrémité, pour permettre son débattement nonobstant la présence du tronçon 36.

La pièce 35 est par ailleurs reliée à cordon 40 par un anneau de jonction 41, ce cordon 40 étant engagé au travers d'une fenêtre aménagée dans la partie de mât 2b et débouchant sur l'extérieur du mât 2. Ce cordon 40 peut être relié à un objet relativement pesant ou à un moyen d'ancrage au sol et permet d'actionner la pièce 35 dans le sens du déverrouillage du coulisseau 7 dans le cas où le parasol 1 quitterait sa position d'utilisation sous l'effet d'un vent important.

Dans la variante de réalisation montrée sur la figure 6, le ressort 20 n'est pas placé au niveau de la partie inférieure du tube 16 mais entre la pièce 35, qui ne se prolonge alors pas vers le bas, et un capuchon 45 solidaire de l'extrémité inférieure de la pièce 26.

La pièce 35 est, dans ce cas, maintenue dans le sens radial au moyen d'une broche transversale 46 engagée dans des trous que comprend la pièce 26 et engagée, avec possibilité de coulissement, dans une lumière verticale 47 que comprend la pièce 35 en coïncidence de ces trous.

Le cordon 40, relié à la pièce 35, traverse le ressort 20 et le capuchon 45.

La figure 9 montre un parasol 1 à rotule et à bouton-poussoir 31 substantiellement tel que précité, et l'on retrouve la partie de mât supérieure 2a, le noyau 3, les baleines 4, le tube 16, le ressort 20 placé à la partie inférieure du tube 16, la sphère 25, la pièce 26, le coulisseau 7, le bouton-poussoir 31, la pièce formant came 35 et le tronçon de corde à piano 36.

Dans ce cas, et comme cela apparaît en référence aux figures 7 et 8, la pièce 35 présente une structure en forme de "V" et est déformable élastiquement entre un état de contraction visible sur la figure 8 et un état normal d'extension visible sur les figures 7 et 9.

Le montage de l'ensemble tube 16 - ressort 20 - tronçon 36 - pièce 35 peut ainsi être réalisé par une unique opération d'engagement de cet ensemble dans la partie de mât 2a, la pièce 35 étant amenée dans son état de contraction lors de son passage au travers de la cavité 39 aménagée dans la sphère 25 pour le passage du tronçon 36 (cf. figure 8), puis retrouvant son état normal d'extension lorsqu'elle est amenée au niveau de la fenêtre de la pièce 26 prévue pour recevoir le bossage 38 qu'elle comporte (cf. figure 9). Bien entendu, la pièce 35 est conformée de telle sorte que la force nécessaire à sa déformation est nettement supérieure à la force produite par le ressort de rappel du bouton-poussoir 31 en position de verrouillage.

Selon une autre particularité de la forme de réalisation de l'invention représentée sur les figures 7 à 9, le tube 16 comprend un bossage 41 pourvu d'un trou pour la fixation d'un cordon 40 tel que précité, et la partie de mât 2a comprend une fenêtre 50 dans laquelle ce bossage 41 est engagé lorsque la pièce 35 est en position de montage dans la pièce 26, comme montré sur la figure 9. Pour permettre d'effacer ce bossage 41 vers l'intérieur en cours d'engagement du tube 16 dans la partie de mât 2a, comme le montre la figure 8, le tube 16 comprend une découpe en forme de "U" autour de ce bossage 41, individualisant une patte élastiquement flexible dans le sens radial, portant le bossage 41. Cette patte est déplaçable entre une position radialement interne d'effacement du bossage 41 et une position radialement externe de saillie de ce bossage 41 au travers de la fenêtre 50.

La figure 12 montre un parasol 1 du même type que celui montré sur la figure 9, et les figures 10 à 12 correspondent aux figures 7 à 9, c'est-à-dire montrent respectivement un mécanisme 15 de libération des moyens de blocage du coulisseau 7 en position d'ouverture du parasol 1, ce mécanisme en cours de mise en place sur le parasol 1, et ce mécanisme après cette mise en place.

Dans ce cas, le tronçon 36 comprend une boule 51 fixée à lui et la pièce 35 présente un logement 52 de réception de cette boule 51, s'ouvrant latéralement. Ainsi que le montre la figure 13, cette pièce 35 présente également une rainure longitudinale 53 aménagée sur son bord opposé au bossage 38, et la pièce 26 comprend une nervure 54 s'engageant à coulissement dans cette rainure 53 lorsque la pièce 35 est mise en place sur la pièce 36. Cette nervure 54 permet de guider le déplacement de la pièce 35 tout en maintenant la boule 51 dans son logement 52.

Comme cela apparaît de ce qui précède, l'invention fournit un parasol à fermeture automatique présentant de nombreux avantages par rapport aux parasols de la technique antérieure, en particulier ceux de faciliter la réouverture du parasol après déclenchement du mécanisme ayant conduit à la fermeture du parasol, d'augmenter la fiabilité de fonctionnement de ce mécanisme, et de pouvoir être adapté à de nombreux types de parasol, notamment à des parasols à verrouillage du coulisseau par bouton-poussoir, et/ou à articulation permettant l'inclinaison de la corolle, avec des modifications limitées des pièces que comprennent les parasols existants.

II va de soi que l'invention n'est pas limitée à la forme de réalisation décrite ci-dessus à titre d'exemple mais qu'elle s'étend à toutes les formes de réalisations couvertes par les revendications ci-annexées.

## Revendications

1. Parasol (1) à fermeture automatique, comprenant un mât tubulaire (2), un noyau supérieur (3) sur lequel sont montées pivotantes des baleines (4) portant une corolle (5), des contre-baleines (6) de déploiement des baleines (4), un coulisseau (7) coulissant le long du mât (2), sur lequel sont montées pivotantes les contre-baleines (6), des moyens libérables (8, 10 ; 30, 31) de blocage du coulisseau (7) en position haute, et un mécanisme (15) de fermeture automatique du parasol (1) en cas de renversement de ce parasol (1), ce mécanisme (15) comprenant un organe allongé (16, 36) qui traverse le noyau (3) avec possibilité de coulissement et dont une partie fait saillie au-dessus de la corolle (5), cette partie étant propre à rencontrer le sol en cas de renversement du parasol (1) et à provoquer ainsi un coulissement dudit organe allongé (16, 36), lequel réalise la libération desdits moyens libérables (8, 10; 30, 31) de blocage ;
parasol (1) **caractérisé en ce que** ledit mécanisme (15) comprend un moyen élastique (20) de rappel agissant sur ledit organe allongé (16, 36) de manière à maintenir normalement cet organe allongé (16, 36) dans la position de coulissement dans laquelle l'organe allongé (16, 36) n'agît pas sur lesdits moyens libérables (8, 10 ; 30, 31) de blocage.

2. ― Parasol (1) selon la revendication 1, **caractérisé en ce que** l'organe allongé (16, 36) et ledit moyen élastique (20) sont assemblables l'un à l'autre.

3. Parasol (1) selon la revendication 2, **caractérisé en ce que** l'organe allongé (16, 36) comprend un épaulement entre une partie (16a) de plus forte section et une partie (16b) de plus faible section, et ledit moyen élastique (20) étant un ressort hélicoïdal (20) engagé et retenu sur cette partie (16b) de plus faible section jusqu'à porter par l'une de ses extrémités contre ledit épaulement, l'autre extrémité de ce ressort venant porter contre une surface d'appui (34) que comprend le mât (2) du parasol (1).

4. Parasol (1) selon la revendication 2, **caractérisé :**
- **en ce qu'**il comprend un coulisseau (7) équipé d'un bouton-poussoir (31) coulissant transversalement à la direction de déplacement du coulisseau (7) et se verrouillant derrière une collerette (30) que comporte une pièce (26) solidaire du mât (2) ;
- **en ce que** le mécanisme (15) de fermeture automatique comporte une pièce formant came (35) liée longitudinalement à l'organe allongé (16, 36), venant agir sur ce bouton-poussoir (31) de manière à déplacer celui-ci dans une position de déverrouillage par rapport à ladite collerette (30), et
- **en ce que** le moyen élastique (20) est constitué par un ressort hélicoïdal (20) interposé entre une surface d'appui (45) solidaire de la pièce (26) comportant ladite collerette (30) et ladite pièce formant came (35).

5. Parasol (1) selon l'une des revendications 1 à 4, **caractérisé :**
- **en ce qu'**il comprend une articulation ou une rotule (25, 27) permettant l'inclinaison d'une partie supérieure de mât (2a), et donc l'inclinaison de la corolle (5) reliée à cette partie supérieure de mât (2a), cette articulation ou rotule (25, 27) étant située entre ledit noyau (3) et lesdits moyens libérables (8, 10 ; 30, 31) de blocage, et
- **en ce que** l'organe allongé (16, 36) comprend une partie supérieure (16) reliée à une partie filiforme (36) flexible mais non étirable ni contractable longitudinalement, ces parties supérieure (16) et filiforme (36) étant dimensionnées de telle sorte que la partie filiforme (36) traverse ladite articulation ou rotule (25, 27) lorsque l'organe allongé (16, 36) est mis en place sur le parasol (1).

6. Parasol (1) selon l'une des revendications 1 à 5, **caractérisé :**
- **en ce qu'**il comprend un coulisseau (7) équipé d'un bouton-poussoir (31) coulissant transversalement à la direction de déplacement du coulisseau (7) et se verrouillant derrière une collerette (30) que comporte une pièce (26) solidaire du mât (2) :
- **en ce que** le mécanisme (15) de fermeture automatique comporte une pièce formant came (35) liée longitudinalement à l'organe allongé (16, 36), venant agir sur ce bouton-poussoir (31) de manière à déplacer celui-ci dans une position de déverrouillage par rapport à ladite collerette (30), et
- **en ce que** ladite pièce formant came (35) présente une structure déformable élastiquement entre un état de contraction, qu'elle adopte pour son introduction au travers du mât (2) du parasol (1), et un état d'expansion, qu'elle adopte lorsqu'elle est mise en place dans ladite pièce (26) formant ladite collerette (30) de verrouillage.

7. Parasol (1) selon l'une des revendications 1 à 6, **caractérisé :**
- **en ce qu'**il comprend un coulisseau (7) équipé d'un bouton-poussoir (31) coulissant transversalement à la direction de déplacement du coulisseau (7) et se verrouillant derrière une collerette (30) que comporte une pièce (26) solidaire du mât (2) ;
- **en ce que** le mécanisme (15) de fermeture automatique comporte une pièce formant came (35) liée longitudinalement à l'organe allongé (16, 36), venant agir sur ce bouton-poussoir (31) de manière à déplacer celui-ci dans une position de déverrouillage par rapport à ladite collerette (30), et
- **en ce que** l'organe allongé (16, 36) et la pièce formant came (35) comprennent des moyens d'assemblage (51, 52) complémentaires, ces moyens d'assemblage venant en prise l'un avec l'autre lorsque l'organe allongé (16, 36) est mis en place dans le mât (2) du parasol (1) et que ladite pièce formant came (35) est mise en place dans ladite pièce (26) formant la collerette (30) de verrouillage du coulisseau (7).

8. Parasol (1) selon l'une des revendications 1 à 7, **caractérisé en ce qu'**il comprend un cordon (40) relié à l'organe allongé (16, 36) ou à ladite pièce formant came (35), ce cordon (40) étant destiné à être relié à un objet fixe ou relativement pesant, par exemple un sac de l'utilisateur ou un organe d'ancrage au sol, et permettant, en cas de renversement du parasol (1), d'actionner l'organe allongé (16, 36) ou ladite pièce formant came (35) pour réaliser la fermeture automatique du parasol (1).

9. Parasol (1) selon la revendication 8, **caractérisé en ce que**, lorsque ledit cordon (40) est relié à l'organe allongé (16, 36), cet organe allongé (16, 36) comprend un oeillet mobile radialement de raccordement du cordon (40), cette mobilité radiale permettant à l'oeillet, au moment de l'introduction de l'organe allongé (16, 36) dans le mât (2), de ne pas faire obstacle à cette introduction, et, une fois l'organe allongé (16, 36) mis en place dans le mât (2), de faire saillie au travers d'une fenêtre (50) aménagée dans ce mât (2).

10. Mécanisme (15) de fermeture automatique selon l'une des revendications 2 à 9, **caractérisé en ce qu'**il comprend un organe allongé (16, 36), un moyen élastique (20) et, le cas échéant, une pièce (35) formant came qui sont assemblables les uns aux autres et peuvent ainsi former un kit adaptable sur une structure de parasol existant.

## Claims

1. Parasol (1) with automatic closure, comprising a tubular shaft (2), and an upper newel (3) on which are swivel-mounted ribs (4) bearing a corolla (5) counter-ribs (6) for opening out the ribs (4), a slide (7) sliding along the shaft (2), on which are swivel-mounted the counter-ribs (6), releasable means (8, 10; 30, 31) for locking the slide (7) in an upper position, and a mechanism (15) for automatically closing the parasol (1) in the event of this parasol (1) being tipped over, this mechanism (15) comprising an elongated component (16, 36) which passes through the newel (3) and able to slide and one part of which projects above the corolla (5), this part being able to encounter the sun in the event of the parasol (1) being tipped over and thereby cause said elongated component (16, 36) to slide, which releases said releasable locking means (8, 10; 30, 31);
parasol (1) **characterised in that** said mechanism (15) comprises a resilient return means (20) acting on said elongated component (16, 36) so as to keep this elongated component (16, 36) normally in the sliding position in which the elongated component (16, 36) does not act on said releasable locking means (8, 10; 30, 31).

2. Parasol (1) according to claim 1, **characterised in that** the elongated component (16, 36) and said resilient means (20) can be assembled one with the other.

3. Parasol (1) according to claim 2, **characterised in that** the elongated component (16, 36) comprises a shoulder between one part (16a) of larger cross-section and a part (16b) of smaller cross-section, and said resilient means (20) being a helical spring (20) engaged and retained on said part (16b) of smaller cross-section until borne by one of its ends against said shoulder, the other end of this spring coming to bear against a support surface (34) included in the shaft (2) of the parasol (1).

4. Parasol (1) according to claim 2, **characterised**
- **in that** it includes a slide (7) fitted with a push button (31) sliding transverse to the direction of displacement of the slide (7) and locking behind a collar (30) included in a part (26) integral with the shaft (2);
- **in that** the automatic closure mechanism (15) comprises a part forming a cam (35) connected longitudinally to the elongated component (16, 36), coming to act on this push button (31) so as to move it into an unlocked position relative to said collar (30), and
- **in that** the resilient means (20) is constituted by a helical spring (20) interposed between a support surface (45) integral with the part (26) comprising said collar (30) and said part forming a cam (35).

5. Parasol (1) according to one of claims 1 to 4,
**characterised:**
- **in that** it includes an articulation or ball joint (25, 27) allowing the tilting of an upper shaft part (2a), and therefore the tilting of the corolla (5) connected to this upper shaft part (2a), this articulation or ball joint (25, 27) being located between said newel (3) and said releasable locking means (8, 10; 30, 31), and
- **in that** the elongated component (16, 36) comprises an upper part (16) connected to a flexible but not longitudinally expandable or retractable filiform part (36), these upper (16) and filiform (36) parts being sized in such a way that the filiform part (36) passes through said articulation or ball joint (25, 27) when the elongated component (16, 36) is put in place on the parasol (1).

6. Parasol (1) according to one of claims 1 to 5,
**characterised:**
- **in that** it comprises a slide (7) fitted with a push button (31) sliding transverse to the direction of displacement of the slide (7) and locking itself behind a collar (30) included in a part (26) integral with the shaft (2);
- **in that** the automatic closure mechanism (15) comprises a part forming a cam (35) related longitudinally to the elongated component (16, 36), coming to act on this push button (31) so as to move it into an unlocked position relative to said collar (30), and
- **in that** said part forming a cam (35) has a resiliently distortable structure between a retracted state, which it adopts for its introduction through the shaft (2) of the parasol (1), and an expanded state, which it adopts when it is put in place in said part (26) forming said locking collar (30).

7. Parasol (1) according to one of claims 1 to 6,
**characterised:**
- **in that** it comprises a slide (7) fitted with a push button (31) sliding transverse to the direction of displacement of the slide (7) and locking itself behind a collar (30) included in a part (26) integral with the shaft (2);
- **in that** the automatic closure mechanism (15) comprises a part forming a cam (35) connected longitudinally to the elongated component (16, 36), coming to act on this push button (31) so as to move it into an unlocked position relative to said collar (30), and
- **in that** the elongated component (16, 36) and the part forming a cam (35) comprise additional assembly means (51, 52), these assembly means engaging one with the other when the elongated component (16, 36) is put in place on the shaft (2) of the parasol (1) and when said part forming a cam (35) is put in place in said part (26) forming the locking collar (30) of the slide (7).

8. Parasol (1) according to one of claims 1 to 7, **characterised in that** it comprises a cord (40) connected to the elongated component (16, 36) or to said part forming a cam (35), this cord (40) being intended to be connected to a fixed or relatively weighty object, for example a bag of the user or a ground anchoring component, and allowing, in the event of the parasol (1) being tipped over, the elongated component (16, 36) or said part forming a cam (35) to be activated so as to bring about the automatic closure of the parasol (1).

9. Parasol (1) according to claim 8, **characterised in that**, when said cord (40) is connected to the elongated component (16, 36), this elongated component (16, 36) comprises a radially mobile eyelet for connecting the cord (40), this radial mobility allowing the eyelet, at the moment the elongated component (16, 36) is introduced into the shaft (2), not to obstruct this introduction, and, once the elongated component (16, 36) is put in place in the shaft (2), to project through a window (50) provided in this shaft (2).

10. Automatic closure mechanism (15) according to one of claims 2 to 9, **characterised in that** it comprises an elongated component (16, 36), a resilient means (20) and, where appropriate, a part (35) forming a cam which can be assembled to each other thereby forming a kit that can be adapted to an existing parasol structure.

## Patentansprüche

1. Sonnenschirm (1) mit selbsttätigem Verschluss, der einen röhrenförmigen Masten (2) umfasst, einen oberen Kern (3), auf dem Stangen (4) schwenkbar montiert sind, die eine Krone (5) tragen, Gegenstangen (6) zum Ausspannen der Stangen (4), einen Schieber (7), der entlang des Masten (2) gleitet, auf dem die Gegenstangen (6) schwenkbar montiert sind sowie freisetzbare Mittel (8, 10; 30, 31) zur Blockierung des Schiebers (7) im Hochstand und ein Mechanismus (15) zum automatischen Schließen des Sonnenschirms für den Fall, dass dieser Sonnenschirm (1) umkippt, wobei dieser Mechanismus (15) ein verlängertes Organ (16, 36) umfasst, das durch den Kern (3) verläuft, mit einer möglichen Gleitbewegung und dessen einer Teil über die Krone (5) heraus steht, wobei dieser Teil der Sonne ausgesetzt sein kann, für den Fall, dass der Sonnenschirm (1) umkippt und auf diese Weise eine mögliche Gleitbewegung des besagten verlängerten Organs (16, 36) bewirken kann, das wiederum die Freisetzung der besagten freisetzbaren Blockierungsmittel (8, 10; 30, 31) hervorrufen kann;
Sonnenschirm, **dadurch gekennzeichnet, dass** der besagte Mechanismus (15) ein elastisches Rückstellungsmittel (20) umfasst, das auf das besagte verlängerte Organ (16, 36) einwirkt und zwar so, dass normalerweise dieses verlängerte Organ(16, 36) in der Gleitposition gehalten wird, in der das verlängerte Organ(16, 36) nicht auf die besagten freisetzbaren Blockierungsmittel (8, 10; 30, 31) wirkt.

2. Sonnenschirm (1) gemäß Anspruch 1, **dadurch gekennzeichnet, dass** das verlängerte Organ (16, 36) und das besagte elastische Mittel (20) miteinander verbunden werden können.

3. Sonnenschirm (1) gemäß Anspruch 2, **dadurch gekennzeichnet, dass** das verlängerte Organ (16, 36) einen Absatz zwischen einem Teil (16a) mit einem größeren Querschnitt und einem Teil (16b) mit einem kleineren Querschnitt umfasst und das besagte elastische Mittel(20) eine schraubenförmige Feder (20) ist, die mit diesem Teil (16b) mit dem kleineren Querschnitt verbunden ist und von ihm gehalten wird, bis sie durch eines ihrer Enden gegen den besagten Absatz getragen wird, wobei das andere Ende dieser Feder gegen eine Stützfläche(34) getragen wird, die der Mast (2) des Sonnenschirms (1)umfasst.

4. Sonnenschirm (1) gemäß Anspruch 2, **dadurch gekennzeichnet, dass**
- er einen Schieber (7) umfasst, der mit einem Drucktaster(31) ausgerüstet ist, der quer in die Verschieberichtung des Schiebers (7) verschoben wird und sich hinter einem Flansch (30) verriegelt, der einen Teil (26) umfasst, der fest mit dem Masten (2) verbunden ist;
- der Mechanismus (15) zum selbsttätigen Schließen einen Teil umfasst, der einen Nocken (35) bildet, der in Längsrichtung mit dem verlängerten Organ (16, 36) verbunden ist und auf diesen Drucktaster(31) wirkt und zwar so, dass letzterer, in bezug auf den besagten Flansch (30), in einer Entriegelungsrichtung verschoben wird und
- das elastische Mittel (20) aus einer schraubenförmigen Feder (20) besteht, die zwischen eine Stützfläche (45) gesetzt ist, die fest mit dem Stück (26) verbunden ist, das den besagten Flansch (30) umfasst und das besagte Stück, das den Nocken (35) bildet.

5. Sonnenschirm (1) gemäß einem der Ansprüche 1 bis 4,
**dadurch gekennzeichnet, dass**
- er ein Gelenk oder ein Kugelgelenk (25, 27) umfasst, das die Neigung eines oberen Teils des Masten (2a) ermöglicht und demzufolge die Neigung der Krone (5), die mit diesem oberen Teil des Masten (2a) verbunden ist,
wobei dieses Gelenk oder Kugelgelenk (25, 27) sich zwischen dem besagten Kern (3) und den besagten freisetzbaren Blockierungsmittel (8, 10; 30, 31) befindet und
- dass das verlängerte Organ (16, 36) einen oberen Teil (16) umfasst, der mit einem fadenförmigen Teil (36) verbunden ist, der in Längsrichtung flexibel jedoch weder dehnbar noch zusammenziehbar ist, wobei diese oberen Teile (16) und fadenförmigen Teile (36) so ausgelegt sind, dass der fadenförmige Teil das besagte Gelenk oder Kugelgelenk (25, 27) durchquert, wenn das verlängerte Organ (16, 36) auf dem Sonnenschirm (1) angebracht ist.

6. Sonnenschirm (1) gemäß einem der Ansprüche 1 bis 5,
**dadurch gekennzeichnet, dass**
- er einen Schieber (7) umfasst, der mit einem Drucktaster (31) ausgerüstet ist, der quer in die Verschieberichtung des Schiebers (7) verschoben wird und sich hinter einem Flansch (30) verriegelt, der einen Teil (26) umfasst, der fest mit dem Masten (2)verbunden ist;
- der Mechanismus (15) zum selbsttätigen Schließen ein Stück umfasst, das einen Nocken (35) bildet, der in Längsrichtung mit dem verlängerten Organ (16, 36) verbunden ist und auf diesen Drucktaster(31) wirkt und zwar so, dass letzterer, in bezug auf den besagten Flansch (30), in einer Entriegelungsrichtung verschoben wird und
- dass das besagte Stück, das den Nocken (35) bildet, eine elastisch verformbare Struktur zwischen einem Kontraktionszustand aufweist, den es annimmt, für seine Einführung mitten durch den Masten (2) des Sonnenschirms (1) und einen Ausdehnungszustand den es annimmt, wenn es in dem besagten Stück (26) angeordnet wird, das der besagte Verriegelungsflansch (30) bildet.

7. Sonnenschirm (1) gemäß einem der Ansprüche 1 bis 6,
**dadurch gekennzeichnet, dass**
- er einen Schieber (7) umfasst, der mit einem Drucktaster (31) ausgerüstet ist, der quer in die Verschieberichtung des Schiebers (7) verschoben wird und sich hinter einem Flansch (30) verriegelt, der ein Stück (26) umfasst, das fest mit dem Masten (2) verbunden ist;
- der Mechanismus (15) zum selbsttätigen Schließen ein Stück umfasst, das einen Nocken (35) bildet, der in Längsrichtung mit dem verlängerten Organ (16, 36) verbunden ist und auf diesen Drucktaster (31) wirkt und zwar so, dass letzterer, in bezug auf den besagten Flansch(30), in einer Entriegelungsrichtung verschoben wird und
- dass das verlängerte Organ (16, 36) und das Stück, das den Nocken (35) bildet, ergänzende Montagemittel (51, 52) umfassen, wobei diese Montagemittel jeweils miteinander belegt werden, wenn das verlängerte Organ (16, 36) in dem Masten (2) des Sonnenschirms (1) angeordnet werden und das besagte Stück, das den Nocken (35) bildet, in dem besagten Teil (26) angeordnet ist, der den Flansch (30) zur Verriegelung des Schiebers (7) bildet.

8. Sonnenschirm (1) gemäß einem der Ansprüche 1 bis 7, **dadurch gekennzeichnet, dass** er eine Kordel (40) umfasst, die mit dem verlängerten Organ (16, 36) verbunden ist oder mit dem besagten Stück, das den Nocken (35) bildet, wobei diese Kordel (40) dafür bestimmt ist, mit einem festen Objekt oder relativ schweren Objekt verbunden zu werden, zum Beispiel einer Tasche des Benutzers oder einer Verankerung im Boden und für den Fall, dass der Sonnenschirm (1) umkippt, eine Betätigung des verlängerten Organs (16, 36) oder des besagten Stücks, das den Nocken (35) bildet ermöglicht, um das automatische Schließen des Sonnenschirms (1) zu realisieren.

9. Sonnenschirm (1) gemäß Anspruch 8, **dadurch gekennzeichnet, dass**, wenn die besagte Kordel (40) mit dem verlängerten Organ (16, 36) verbunden ist, dieses verlängerte Organ (16, 36) eine Öse umfasst, die radial beweglich ist zum Anschluss der Kordel (40), wobei diese radiale Beweglichkeit ermöglicht, dass die Öse, zum Zeitpunkt der Einführung des verlängerten Organs (16, 36) in den Masten (2), diese Einführung nicht behindert und dass nach der Anordnung des verlängerten Organs (16, 36) in dem Masten (2) die Öse durch ein Fenster (50), dass in diesem Masten (2) vorgesehen ist, übersteht.

10. Mechanismus (15) zum automatischen Schließen gemäß einem der Ansprüche 2 bis 9, **dadurch gekennzeichnet, dass** er ein verlängertes Organ (16, 36) umfasst, ein elastisches Mittel (20) und gegebenenfalls ein Stück (35), dass einen Nocken bildet, die miteinander montiert werden können und auf diese Weise ein Set bilden können, das an eine vorhandene Sonnenschirmstruktur angepasst werden kann.
